# EUROPÄISCHE PATENTSCHRIFT

(11) **EP 2 112 309 B1**
(45) Veröffentlichungstag und Bekanntmachung des Hinweises auf die Patenterteilung: **19.06.2013**
(21) Anmeldenummer: 09157613.2
(22) Anmeldetag: 08.04.2009
(51) Int. Cl.: E05C 9/20

(54) **Treibstange für Fenster- und Türbeschläge und Verfahren zur Herstellung eines Kupplungsstücks insbesondere eines Kupplungsstücks einer Treibstange**
Tringle d'entrainement pour ferrures de fenêtres et portes et procédé de fabrication d'une pièce d'accouplement en particulier d'une pièce d'accouplement pour tringle d'entrainement
Drive rods for window and door hardware and operation through the assembly of a coupling piece; in particular a coupling to another drive rod

(30) Priorität: 24.04.2008 DE 102008020709
(43) Veröffentlichungstag der Anmeldung: 28.10.2009
(73) Patentinhaber: SIEGENIA-AUBI KG, 57234 Wilnsdorf (DE)
(72) Erfinder:

(56) Entgegenhaltungen:
- EP-A1- 0 686 747
- EP-A2- 0 560 016
- DE-A1- 2 436 266
- DE-A1- 10 024 139
- DE-U- 7 309 253

## Beschreibung

Die Erfindung betrifft eine Treibstange für Fenster- und Türbeschläge und Verfahren zur Herstellung eines Kupplungsstücks insbesondere eines Kupplungsstücks einer Treibstange.

Aus der EP 0560016 B1 ist eine Treibstange für einen Treibstangenbeschlag bekannt geworden, bei dem die an einem Treibstangebeschlagbauteil angebrachte und im wesentlichen aus einem Blechstreifen U-förmig geformte Treibstange an einem Ende mit einem U-förmigen Kupplungsstück versehen ist. Das Kupplungsstück besitzt eine Kupplungsverzahnung, durch die eine Kopplung mit einer benachbart liegenden Triebstange mit komplementärer Kupplungsverzahnung erreicht werden kann.

Aus der EP 0686747 B1 ist eine Treibstange bekannt geworden, bei der das Kupplungsstück ebenfalls U-förmig ausgebildet und mit einer Kupplungsverzahnung versehen ist. Ein hier ebenfalls offenbartes Verfahren zur Herstellung der Treibstange sieht vor, dass das im Querschnitt rechteckige Ausgangsmaterial der Treibstange mittels eines Stempels in eine gegen über der Breite des Ausgangsmaterials schmaler ausgelegte Matrize gepresst wird. Die Matrize ist innenseitig mit der Form der Kupplungsverzahnung versehen. Der Stempel hat an seinen Außenkanten ebenfalls die Negativform der Kupplungsverzahnung. Durch das Einpressen in die Matrize wird der über den Rand der Matrize überstehende Teil des Ausgangsmaterials als Wulst aufgeworfen und mittels zweier Schieber, die quer zur Verschieberichtung des Stempels wirken, an den Stempel angepresst. Die Verformung der Wulst führt zu einem dünnwandigen U-förmigen Querschnitt des Kupplungsschuhs.

Der Erfindung liegt die Aufgabe zugrunde, eine gattungsgemäße Treibstange und ein entsprechendes Herstellungsverfahren dahingehend weiterzuentwickeln, dass die übertragbaren Kräfte des Kupplungsstücks maximiert werden, wobei die Herstellung möglichst einfach und kostengünstig erfolgen soll.

Zur Lösung dieser Aufgabe ist vorgesehen, dass an dem die U-Flansche verbindenden U-Steg des Kupplungsschuhs zumindest eine Sicke angebracht ist, welche quer zu den U-Flanschen verläuft. Die Sicke bildet eine Versteifung des Kupplungsschuhs, so dass die U-Flansche auch bei hoher Belastung nicht oder nur unwesentlich nach außen ausweichen. Dabei kann die Sicke besonders einfach an dem Kupplungsschuh angebracht werden und nimmt keinen Bauraum ein. Die Treibstange kann gegenüber herkömmlichen Ausgestaltungen bei gleicher Tragfähigkeit aus einem dünneren und/oder schmaleren Ausgangsmaterial hergestellt werden, so dass die Herstellkosten reduziert sind. Mit den geringeren Materialstärken kann auch die Auslegung der Maschine mit geringeren Kräften erfolgen.

Vorteilhaft ist es auch, wenn an dem U-Steg eine Durchprägung angebracht ist und die Durchprägung von den U-Flanschen weggerichtet ist. Die Durchprägung trägt zum einen der Versteifung des Kupplungsschuhs bei und dient zum anderen als Distanzhalter, mit dem die Treibstange im Bereich des Kupplungsschuhs beispielsweise vom Nutgrund einer Beschlagaufnahmenut abgestützt ist.

Eine Weiterbildung sieht vor, dass die mindestens eine Sicke an der Längsmittellinie der Treibstange eine größere Tiefe hat als im Bereich der U-Flansche. Die geringere Tiefe im Bereich der U-Flansche vermeidet eine Stauchung der U-Flansche im Bereich der Anbindung an den U-Steg.

Wenn die mindestens eine Sicke einen kreissegmentfömigen Querschnitt hat, lässt sich der entsprechende Formstempel einfacher herstellen, was sich vorteilhaft auf die Kosten auswirkt.

Es ist zweckmäßig, wenn zwei Sicken vorgesehen sind, welche die Durchprägung in Längsrichtung der Treibstange begrenzen, da dadurch eine Versteifung des Kupplungsschuhs über dessen Gesamtlänge erreicht wird.

Um die Tragfähigkeit des Kupplungsschuhs zu maximieren ist zudem noch vorgesehen, dass die Sicke zumindest teilweise auf die U-Flanschen reicht.

Schließlich betrifft die Erfindung noch ein Verfahren zur Herstellung eines Kupplungsstücks insbesondere eines Kupplungsstücks einer Treibstange für einen Treibstangenbeschlag eines Fensters oder einer Tür, bei dem an zumindest einem Ende ein U-förmiger Kupplungsschuh mit einer Kupplungsverzahnung an den U-Flanschen zum Eingriff eines zweiten Kupplungsstücks mit einer komplementären Gegenverzahnung vorgesehen ist. Bei einem solchen Verfahren wird vorzugsweise durch zumindest einen Prägevorgang, bei dem nach dem Aufstellen der U-Flansche von der den U-Flanschen gegenüberliegenden Unterseite des Kupplungsschuhs zumindest eine Sicke eingeformt wird erreicht, dass die Sicken erst nach dem Aufstellen der U-Flansche angebracht werden, um ein Abreißen der U-Flansche vermieden. Dies wäre zu befürchten, wenn die Sicken angebracht würden, bevor die U-Flansche aufgestellt werden.

Eine Weiterentwicklung des Verfahrens sieht einen Prägevorgang vor, bei dem mittels eines Prägestempels zwischen den U-Flanschen in dem U-Steg eine Mulde angeformt wird, wobei die Mulde als Durchprägung ausgebildet ist, so dass die Durchprägung auf der von den U-Flanschen abgewandten Rückseite des Kupplungsstücks kissenförmig vorsteht. Die Herstellung der Durchprägung erfolgt dadurch auf besonders einfache Art und Weise und kann in einem Folgewerkzeug berücksichtigt werden. Die Treibstange stützt sich über die Durchprägung an dem Nutgrund ab und bildet eine leicht verschiebbare Stütze. Wird die Treibstange bei dem Montagevorgang in den Nutgrund gedrückt und kommt es zu einer Muldenbildung im Nutgrund, kann die Treibstange durch die Durchprägung dennoch bewegt werden.

Vorteilhaft ist es, wenn die Mulde mittels eines rechteckigen Prägestempels eingebracht wird und dass der Prägestempel an seinen Längsseitenkanten mit der Negativ-Form der Feinverzahnung versehen ist und wobei zusammen mit der Mulde die U-Flansche an den Prägestempel angepresst werden. Diese Maßnahme gestattet es, die Verfahrensschritte "Feinverzahnung anbringen" und "Durchprägung anbringen" in einem einzigen Schritt zusammen zu fassen.

Vorgesehen ist auch, dass die Sicke mittels eines W-förmigen Formstempels eingeprägt wird. Dadurch kann die Sicke im Bereich des U-Stegs tiefer ausbildet und im Bereich der U-Flansche eine geringere Tiefe aufweisen.

Von besonderem Vorteil ist es, wenn der W-förmige Formstempel die U-Flansche seitlich umgreift. Diese Auslegung kann eine sehr einfache Herstellung der Sicke in einem einzigen Arbeitsschritt ermöglichen.

Eine Weiterbildung sieht einen Verfahrensschritt vor, in dem ein Formstempel die U-Flanschen entlang ihrer freien Enden staucht. Durch den Stauchvorgang wird die Höhe des Zahnschuhs begrenzt, was für die Funktion bei einem Treibstangenbeschlag wichtig ist. Eine zu große ggf. sogar scharfkantige Ausgestaltung der U-Flansche würde neben einer Verletzungsgefahr auch zu einem Schleifen unter der Stulpschiene und damit zu einer Schwergängigkeit führen.

Schließlich ist noch vorgesehen, dass das Stauchen der U-Flansche in dem Arbeitsschritt erfolgt, in dem der Prägestempel zwischen die U-Flansche verfahren ist.

Diese Ausgestaltung erlaubt es, das gestauchte Material zur Formung der Feinverzahnung auch im Bereich der freien Enden der U-Flansche zu verwenden. Die Feinverzahnung wird dadurch auf ihrer gesamten Höhe tragfähig.

Weitere vorteilhafte Ausgestaltungen ergeben sich aus den Zeichnungen. Es zeigt:
- Fig. 1: eine Ansicht eines Kupplungsschuhs einer Treibstange in einer Ansicht von unten,
- Fig. 2: eine Ansicht des Kupplungsschuhs nach Fig. 1 von oben,
- Fig. 3: einen Längsschnitt entlang der Linie III-III in Fig. 4 durch einen Kupplungsschuh,
- Fig. 4: einen Kupplungsschuh in einer Draufsicht,
- Fig. 5: einen Querschnitt des Kupplungsschuhs entlang der Linie V-V in Fig. 4,
- Fig. 6: einen Querschnitt des Kupplungsschuhs entlang der Linie VI-VI in Fig. 4 und
- Fig. 7a bis 7d: verschiedene Arbeitsschritte eines Verfahrens zur Herstellung eines Kupplungsschuhs einer Treibstange.

Bei der Treibstange 1 eines Treibstangenbeschlags für Fenster oder Türen ist endseitig ein Kupplungsschuh 2 angebracht. Die Treibstange 1 ist unter einer hier nicht erfindungswesentlichen und daher nicht dargestellten Stulpschiene längsverschiebbar geführt. Im montierten Zustand des Treibstangenbeschlages ist die Treibstange 1 in einer Beschlagaufnahmenut des Fensters oder der Tür aufgenommen. Die Beschlagaufnahmenut wird durch die Stulpschiene entlang eines Flügelfalzes abgedeckt. Die Stulpschiene wird im Nutgrund der Beschlagnut mit Befestigungselementen befestigt. Ausweislich der Fig. 5 und 6 ist der Kupplungsschuh 2 U-förmig, so dass von einem U-Steg 3 zwei U-Flansche 4, 5 abstehen. Im Bereich der U-Flansche 4, 5 ist der Kupplungsschuh 2 mit einer Kupplungsverzahnung 6 versehen, die einen Eingriff für eine komplementäre Kupplungs-Gegenverzahnung bildet, welche sich an einer anderen Treibstange bzw. einem Treibstangenstück befindet. Die Gegenverzahnung ist üblicherweise an der Längsschmalseite einer im Querschnitt flachrechteckigen Treibstange angebracht, die zwischen den U-Flanschen 4, 5 aufgenommen wird.

Die Kupplungsverzahnung 6 ist dabei nicht nur an den U-Flanschen 4, 5 angeformt sondern reicht auch bis an einen gegenüber den U-Flanschen 4, 5 geneigt verlaufenden Abschnitt, der die Flanschwurzeln 13, 14 bildet. Die Anformung der Kupplungsverzahnung 6 in diesem Bereich, die vorzugsweise bis an die Durchprägung 7 heranreichen, tragen zu einer Verfestigung des Kupplungsschuhs 2 bei, der durch die Herstellung mittels eines Prägevorgangs bewirkt wird.

Ausweislich der Fign. 1 bis 4 ist an dem U-Steg 3 eine Durchprägung 7 angebracht. Die Durchprägung 7 ist von den U-Flanschen 4, 5 weggerichtet und steht über die Unterseite 8 vor. Die Durchprägung 7 trägt zum einen der Versteifung des Kupplungsschuhs 2 bei und dient zum anderen als Distanzhalter, mit dem die Treibstange 1 im Bereich des Kupplungsschuhs 2 vom Nutgrund einer Beschlagaufnahmenut abgestützt.

Es ist auch erkennbar, dass zwei Sicken 9, 10 vorgesehen sind, welche die Durchprägung 7 in Längsrichtung 11 - entlang der die Längsmittellinie bildenden Linie III-II in Fig. 4 - der Treibstange 1 begrenzen. Die Sicken 9, 10 sind an dem die U-Flansche 4, 5 verbindenden U-Steg 3 des Kupplungsschuhs 2 angebracht. Die Sicken 9, 10 verlaufen im Wesentlichen quer zu den U-Flanschen 4, 5 und reichen im dargestellten Ausführungsbeispiel nach der Fig. 5 bis in den Bereich der U-Flanschen 4,5.

Die Sicken 9, 10 bilden Versteifungen des Kupplungsschuhs 2, so dass die U-Flansche 4, 5 auch bei hoher Belastung nicht oder nur unwesentlich nach außen ausweichen. Dabei können die Sicken 9, 10 besonders einfach an dem Kupplungsschuh 2 angebracht werden und nehmen keinen Bauraum an dem Kupplungsschuh 2 ein. Die Treibstange 1 kann gegenüber herkömmlichen Ausgestaltungen bei gleicher Tragfähigkeit aus einem dünneren und/oder schmaleren Ausgangsmaterial hergestellt werden, so dass die Herstellkosten reduziert sind. Mit den geringeren Materialstärken kann auch die Auslegung der Maschine mit geringeren Kräften erfolgen.

Die Sicken 9, 10 weisen einen identischen kreissegmentförmigen Querschnitt auf, der insbesondere anhand der Fig. 5 gut zu erkennen ist. Die Sicke 9, 10 hat dadurch entlang der Längsmittellinie 11 der Treibstange 1 eine größere Tiefe 12 hat als im Bereich der U-Flansche 4,5 wodurch eine Stauchung der U-Flansche 4, 5 im Bereich der Anbindung an den U-Steg 3 vermieden wird.

Vorzugsweise ist aber vorgesehen, dass die Sicken 9, 10 zumindest teilweise auf die U-Flansche 4, 5 reichen. Dazu sind die Sicken 9, 10 so verlängert, dass die Flanschwurzeln 13, 14 entsprechend der in Fig. 5 angedeuteten Weise mit Verlängerungen 15, 16 der Sicken 9, 10 versehen sind. Die Sicken 9, 10 erhalten dadurch eine W-Form. Ausweislich der Fig. 3 ist der Boden 17 des Kupplungsschuhs 2 in Längsrichtung M-förmig. Die Sicken 9, 10 ragen bis in den Bereich der Kupplungsverzahnung 6 hinein während die Durchprägung 7 ein über die Unterseite 8 des Kupplungsschuhs 2 und der Treibstange 1 vorstehendes Kissen bildet, welches durch die Sicken 9, 10 in Längsrichtung begrenzt ist.

Aus den Fig. 7a bis 7d sind einzelne Arbeitsschritte des Herstellungsverfahrens des vorstehend beschriebenen Kupplungsschuhs 2 entnehmbar.

Die Sicken 9, 10 werden mittels eines Prägevorgangs nach dem Aufstellen der U-Flansche 4, 5 von der den U-Flanschen 4, 5 gegenüberliegenden Unterseite 8 des Kupplungsschuhs 2 eingeformt. Dazu werden zwei Prägestempel 20 von der Unterseite 8 in der Zeichnung 7.1 nach oben bewegt. Ein Prägestempel 21 bildet eine Prägematrize für die Sicken 9, 10 und weist dazu den Prägestempel 20 in Bewegungsrichtung gegenüberliegende Ausnehmungen 22 auf. Die Prägestempel 20 sind in einer Matrize 23 geführt. Der Prägestempel 21 weist seinerseits einen die Durchprägung 7 bildenden Vorsprung 24 auf, der den mittleren Abschnitt des Kupplungsschuhs 2 nach unten verformt. Durch den Prägestempel 20 werden die Sicken 9, 10 nach oben geformt. Aus den Fign. 7.2 und 7.3 ist ersichtlich, dass die Sicken 9, 10 erst nach dem Aufstellen der U-Flansche 4, 5 angebracht werden, wodurch ein Abreißen der U-Flansche 4, 5 vermieden wird.

Die Herstellung der Durchprägung 7 erfolgt dadurch auf besonders einfache Art und Weise und kann in einem Folgewerkzeug berücksichtigt werden oder auch zusammen mit dem Anbringen der Sicken 9, 10 erfolgen. Aus der Draufsicht nach Fig. 7.4 wird ersichtlich, dass der Prägestempel 21 einen im Wesentlichen rechteckigen Querschnitt hat. Zudem ist der Prägestempel 21 an seinen Längsseitenkanten 25 mit der Negativ-Form der Kupplungsverzahnung 6 versehen. Zusammen mit dem Prägestempel 21 werden durch seitliche Schieber 26, 27 die U-Flansche 4, 5 an den Prägestempel 21 angepresst und abgestützt. Zudem werden mittels eines Formstempels 28 die U-Flanschen 4, 5 entlang ihrer freien Enden 29 gestaucht. Durch den Stauchvorgang wird die Höhe des Zahnschuhs 2 begrenzt, was für die Funktion bei einem Treibstangenbeschlag wichtig ist. Eine zu große ggf. sogar scharfkantige Ausgestaltung der freien Enden der U-Flansche 4, 5 würde neben einer Verletzungsgefahr auch zu einem Schleifen unter der Stulpschiene und damit zu einer Schwergängigkeit führen. Durch den Prägestempel 28 wird dabei zum einen sichergestellt, dass die U-Flansche 4, 5 ihren Abstand zueinander beibehalten, was für die Kopplung mit der Kupplungs-Gegenverzahnung wesentlich ist. Zum anderen ist durch den Eingriff der an den Längskanten 25 angebrachten Negativ-Form mit der Kupplungsverzahnung 26 des Kupplungsschuhs 2 sichergestellt, dass die Kupplungsverzahnung 26 über die gesamte Höhe der U-Flansche 4,5 maßhaltig bleibt und die Kupplungs- Gegenverzahnung eingeführt werden kann. Dadurch, dass das Stauchen der U-Flansche 4, 5 in dem Arbeitsschritt erfolgt, in dem der Prägestempel 21 zwischen die U-Flansche 4,5 verfahren ist, wird das gestauchte Material am freien Ende der U-Flansche zur Formung der Feinverzahnung auch in diesem Bereich der U-Flansche 4, 5 verwendet und die Feinverzahnung wird auf ihrer gesamten Höhe tragfähig.

Aus der vergrößerten Einzelheit nach Fig. 7.3 ist erkennbar, dass die Sicken 9, 10 mittels des W-förmigen Formstempels 20 eingeprägt wird. Dadurch kann die Sicke 9, 10 die U-Flansche 4, 5 im Bereich der Anbindung dieser an den U-Steg 3 umgreifen und deren Anbindung verstärken. Der mittlere Bereich des Formstempels 20 ist dabei so ausgelegt, dass dieser mit einer größeren Tiefe in den U-Steg 3 eingreift, während die seitlichen Ausläufer mit geringerer Tiefe den Bereich der U-Flanschen 3,4 seitlich umgreifen. Zur Erläuterung sei dabei angemerkt, dass in der vergrößerten Einzelteildarstellung die untere Linie 29 die Kontur des Kupplungsschuhs 2 und die obere Linie 30 die Kontur des Formstempels 20 darstellt.

### Bezugszeichenliste

- 1: Treibstange
- 2: Kupplungsschuh
- 3: U-Steg
- 4: U-Flansch
- 5: U-Flansch
- 6: Kupplungsverzahnung
- 7: Durchprägung
- 8: Unterseite
- 9: Sicke
- 10: Sicke
- 11: Längsrichtung
- 12: Tiefe
- 13: Flanschwurzel
- 14: Flanschwurzel
- 15: Verlängerung
- 16: Verlängerung
- 17: Boden
- 20: Prägestempel
- 21: Prägestempel
- 22: Ausnehmung
- 23: Matrize
- 24: Vorsprung
- 25: Längsseitenkanten
- 26: Schieber
- 27: Schieber
- 28: Formstempel
- 29: Linie
- 30: Linie

## Patentansprüche

1. Treibstange (1) für Fenster- und Türbeschläge, insbesondere Treibstangen-Kupplungsstück für Beschlags Bauteile, die unter einer ortsfest an einem Fenster- bzw. Türelement, z.B. einem Flügel, anschlagbaren Führungsplatte, vornehmlich einer Stulpschiene oder einem Stulpwinkel, längsschiebbar angeordnete Funktionselemente aufweisen, wobei die Treibstange (1) einen flachrechteckigen Querschnitt mit einem U-förmigen Kupplungsschuh (2) hat und wenigstens an einem der beiden Enden im Bereich der U-Flansche (4, 5) mit einer Kupplungsverzahnung (6) versehen ist, die einen Eingriff für eine komplementäre Kupplungs-Gegenverzahnung bildet, welche sich an einer anderen Treibstange bzw. einem Treibstangenstück befindet,
**dadurch gekennzeichnet,**
**dass** an dem die U-Flansche (4, 5) verbindenden U-Steg (3) des Kupplungsschuhs (2) zumindest eine Sicke (9 oder 10) angebracht ist, welche quer zu den U-Flanschen (3, 4) verläuft.

2. Treibstange (1) nach Anspruch 1,
**dadurch gekennzeichnet,**
**dass** an dem U-Steg (3) eine Durchprägung (7) angebracht ist und die Durchprägung (7) von den U-Flanschen (4, 5) weggerichtet ist.

3. Treibstange (1) nach Anspruch 1 oder 2,
**dadurch gekennzeichnet,**
**dass** die mindestens eine Sicke (9, 10) an der Längsmittellinie (11) der Treibstange (1) eine größere Tiefe (12) hat als im Bereich der U-Flansche (4, 5).

4. Treibstange nach Anspruch 3,
**dadurch gekennzeichnet,**
**dass** die mindestens eine Sicke (9, 10) einen kreissegmenttömigen Querschnitt hat.

5. Treibstange nach einem der Anspruch 1 bis 4,
**dadurch gekennzeichnet,**
**dass** zwei Sicken (9, 10) vorgesehen sind, welche die Durchprägung (7) in Längsrichtung der Treibstange (1) begrenzen.

6. Treibstange nach einem der Ansprüche 1 bis 5,
**dadurch gekennzeichnet,**
**dass** die Sicke (9, 10) zumindest teilweise auf die U-Flanschen (4, 5) reicht.

7. Verfahren zur Herstellung eines Kupplungsstücks, insbesondere eines Kupplungsstücks einer Treibstange (1) für einen Treibstangenbeschlag eines Fensters oder einer Tür, bei dem an zumindest einem Ende ein U-förmiger Kupplungsschuh (2) mit einer Kupplungsverzahnung (6) an den U-Flanschen (4, 5) zum Eingriff eines zweiten Kupplungsstücks mit einer komplementären Gegenverzahnung vorgesehen ist,
**gekennzeichnet durch**
zumindest einen Prägevorgang, bei dem nach dem Aufstellen der U-Flansche (4, 5) von der den U-Flanschen (4, 5) gegenüberliegenden Unterseite (8) des Kupplungsschuhs (2) zumindest eine Sicke (9, 10) eingeformt wird.

8. Verfahren nach Anspruch 7,
enthaltend einen Prägevorgang, bei dem mittels eines Prägestempels (21) zwischen den U-Flanschen (4, 5) in dem U-Steg (3) eine Mulde angeformt wird, wobei die Mulde als Durchprägung (7) ausgebildet ist, so dass die Durchprägung (7) auf der von den U-Flanschen (4, 5) abgewandten Unterseite (8) des Kupplungsschuhs (2) kissenförmig vorsteht.

9. Verfahren nach Anspruch 7 oder 8,
**dadurch gekennzeichnet,**
**dass** die Mulde mittels eines rechteckigen Prägestempels (21) eingebracht wird und dass der Prägestempel (21) an seinen Längsseitenkanten (25) mit der Negativ-Form der Feinverzahnung (6) versehen ist und wobei zusammen mit der Mulde die U-Flansche (4, 5) an den Prägestempel (21) angepresst werden.

10. Verfahren nach einem der Ansprüche 7 bis 9,
**dadurch gekennzeichnet,**
**dass** die Sicke (9, 10) mittels eines W-förmigen Formstempels (20) eingeprägt wird.

11. Verfahren nach Anspruch 10,
**dadurch gekennzeichnet,**
**dass** der W-förmige Formstempel (20) die U-Flansche (4, 5) seitlich umgreift.

12. Verfahren nach einem der Ansprüche 7 bis 11,
**gekennzeichnet durch**
einen Verfahrensschritt, in dem ein Formstempel (28) die U-Flansche (4, 5) entlang ihrer freien Enden (29) staucht.

13. Verfahren nach Anspruch 11,
**dadurch gekennzeichnet,**
**dass** das Stauchen der U-Flansche (4, 5) in dem Arbeitsschritt erfolgt, in dem der Prägestempel (21) zwischen die U-Flansche (4, 5) verfahren ist.

## Claims

1. Drive rod (1) for window and door hardware, in particular a drive rod coupling piece for hardware components which have longitudinally sliding functional elements arranged under a fixed guide plate, particularly a cover rail or a cover angle, that can be attached to a window or door element, e.g. to a leaf, wherein the drive rod (1) has a flat rectangular cross section with a U-shaped coupling shoe (2) and is provided with a coupling toothing (6) at least at one of the two ends in the area of the U-flanges (4, 5), said coupling toothing forming an engagement for a complementary coupling counter-toothing that is located on another drive rod or on a drive rod piece, **characterised in that** at least one bead (9 or 10) which runs transversely to the U-flanges (3, 4) is attached to the U-web (3) of the coupling shoe (2) which connects the U-flanges (4, 5).

2. Drive rod (1) according to claim 1, **characterised in that** an embossing (7) is applied to the U-web (3) and the embossing (7) is directed away from the U-flanges (4, 5).

3. Drive rod (1) according to claim 1 or 2, **characterised in that** the at least one bead (9, 10) has a greater depth (12) along the longitudinal centre line (11) of the drive rod (1) than in the area of the U-flanges (4, 5).

4. Drive rod according to claim 3, **characterised in that** the at least one bead (9, 10) has a cross section in the shape of a segment of a circle.

5. Drive rod according to one of claims 1 to 4, **characterised in that** two beads (9, 10) are provided which delimit the embossing (7) in the longitudinal direction of the drive rod (1).

6. Drive rod according to one of claims 1 to 5, **characterised in that** the bead (9, 10) extends at least partially onto the U-flanges (4, 5).

7. Method for manufacturing a coupling piece, in particular a coupling piece of a drive rod (1) for an item of drive rod hardware of a window or door, in which a U-shaped coupling shoe (2) is provided at least at one end with a coupling toothing (6) on the U-flanges (4, 5) for the engagement of a second coupling piece having a complementary counter-toothing, **characterised by** at least one embossing process in which, after creating the U-flanges (4, 5), at least one bead (9, 10) is formed from the underside (8) of the coupling shoe (2) located opposite the U-flanges (4, 5).

8. Method according to claim 7, including an embossing process in which, by means of an embossing die (21), a trough is formed in the U-web (3) between the U-flanges (4, 5), wherein the trough is configured as an embossing (7) so that the embossing (7) protrudes in the manner of a cushion on the underside (8) of the coupling shoe (2) facing away from the U-flanges (4, 5).

9. Method according to claim 7 or 8, **characterised in that** the trough is formed by means of a rectangular embossing die (21), and **in that** the embossing die (21) is provided on its longitudinal side edges (25) with the negative shape of the fine toothing (6), and wherein the U-flanges (4, 5) are pressed together with the trough using the embossing die (21).

10. Method according to one of claims 7 to 9, **characterised in that** the bead (9, 10) is embossed by means of a W-shaped forming die (20).

11. Method according to claim 10, **characterised in that** the W-shaped forming die (20) engages laterally around the U-flanges (4, 5).

12. Method according to one of claims 7 to 11, **characterised by** a method step in which a forming die (28) upsets the U-flanges (4, 5) along their free ends (29).

13. Method according to claim 11, **characterised in that** the upsetting of the U-flanges (4, 5) takes place in the operating step in which the embossing die (21) is moved between the U-flanges (4, 5).

## Revendications

1. Tringle de crémone (1) pour des ferrures de fenêtres et de portes, en particulier pièce d'accouplement de tringle de crémone pour des composants de ferrures qui, au-dessous d'une plaque de guidage - tout particulièrement au-dessous d'un rail de recouvrement ou d'un angle de recouvrement - pouvant être montée fixement sur un élément de fenêtre ou de porte, par exemple un battant, présentent des éléments fonctionnels disposés en pouvant coulisser longitudinalement, où la tringle de crémone (1) a une section rectangulaire plate et comporte un sabot d'accouplement (2) en forme de U, et est dotée au moins sur l'une des deux extrémités, dans la zone des brides (4, 5) en U, d'une denture d'accouplement (6) qui forme un engrènement pour une contre-denture d'accouplement complémentaire qui se trouve sur une autre tringle de crémone ou sur une autre pièce de la tringle de crémone,
**caractérisée**
**en ce qu'**au moins une nervure (9 ou 10) est formée sur la barrette (3) en U - reliant les brides (4, 5) en U - du sabot d'accouplement (2), nervure qui s'étend de façon transversale par rapport aux brides (4, 5) en U.

2. Tringle de crémone (1) selon la revendication 1,
**caractérisée**
**en ce qu'**un matriçage en creux (7) est formé sur la barrette (3) en U et le matriçage en creux (7) est éloigné des brides (4, 5) en U.

3. Tringle de crémone (1) selon la revendication 1 ou 2,
**caractérisée**
**en ce que** la nervure (9, 10) au moins au nombre de un a, le long de la ligne médiane longitudinale (11) de la tringle de crémone (1), une profondeur (12) plus grande que dans la zone des brides (4, 5) en U.

4. Tringle de crémone selon la revendication 3,
**caractérisée**
**en ce que** la nervure (9, 10) au moins au nombre de un a une section en forme de segment de cercle.

5. Tringle de crémone selon l'une quelconque des revendications 1 à 4,
**caractérisée**
**en ce qu'**il est prévu deux nervures (9, 10) qui délimitent le matriçage en creux (7) suivant la direction longitudinale de la tringle de crémone (1).

6. Tringle de crémone selon l'une quelconque des revendications 1 à 5,
**caractérisée**
**en ce que** la nervure (9, 10) va au moins partiellement jusqu'aux brides (4, 5) en U.

7. Procédé de fabrication d'une pièce d'accouplement, en particulier d'une pièce d'accouplement d'une tringle de crémone (1) pour une ferrure de tringle de crémone d'une fenêtre et ou d'une porte, procédé dans lequel il est prévu, sur au moins une extrémité, un sabot d'accouplement (2) en forme de U comprenant une denture d'accouplement (6) placée sur les brides (4, 5) en U et servant à l'engrènement d'une deuxième pièce d'accouplement avec une contre-denture complémentaire,
**caractérisé**
**par** au moins un processus de matriçage au cours duquel, après la réalisation des brides (4, 5) en U, est formée au moins une nervure (9, 10) partant du dessous (8) - faisant face aux brides (4, 5) en U - du sabot d'accouplement (2).

8. Procédé selon la revendication 7,
comprenant un processus de matriçage au cours duquel, au moyen d'un poinçon de matriçage (21), une partie en creux est formée dans la barrette (3) en U située entre les brides (4, 5) en U, où la partie en creux est configurée comme un matriçage en creux (7), de sorte que le matriçage en creux (7) est en saillie, en forme de coussinet, sur le dessous (8) - placé à l'opposé des brides (4, 5) en U - du sabot d'accouplement (2).

9. Procédé selon la revendication 7 ou 8,
**caractérisé**
**en ce que** la partie en creux est réalisée au moyen d'un poinçon de matriçage (21) rectangulaire et en ce que le poinçon de matriçage (21) est doté, au niveau de ses bords de côtés longitudinaux (25), de la forme négative de la denture fine (6), et où les brides (4, 5) en U sont pressées contre le poinçon de matriçage (21) en même temps que la partie en creux.

10. Procédé selon l'une quelconque des revendications 7 à 9,
**caractérisé**
**en ce que** la nervure (9, 10) est matricée au moyen d'un poinçon de formage (20) en forme de W.

11. Procédé selon la revendication 10,
**caractérisé**
**en ce que** le poinçon de formage (20) en forme de W entoure les brides (4, 5) en U par les côtés.

12. Procédé selon l'une quelconque des revendications 7 à 11,
**caractérisé**
**par** une étape de procédé au cours de laquelle un poinçon de formage (28) refoule les brides (4, 5) en U le long de leurs extrémités libres (29).

13. Procédé selon la revendication 11,
**caractérisé**
**en ce que** le refoulement des brides (4, 5) en U se produit au cours de l'étape de travail pendant laquelle le poinçon de matriçage (21) est déplacé entre les brides (4, 5) en U.
